# EUROPÄISCHE PATENTSCHRIFT

(11) **EP 2 366 303 B1**
(45) Veröffentlichungstag und Bekanntmachung des Hinweises auf die Patenterteilung: **05.09.2012**
(21) Anmeldenummer: 11158928.9
(22) Anmeldetag: 18.03.2011
(51) Int. Cl.: A45B 11/00, A45B 25/02

(54) **Standschirm sowie Überdachung**
Stand umbrella and canopy
Parasol réglable et place couverte

(30) Priorität: 19.03.2010 DE 202010003954 U
(43) Veröffentlichungstag der Anmeldung: 21.09.2011
(73) Patentinhaber: Kaltenbach, Günter, 78269 Volkertshausen (DE)
(72) Erfinder: Kaltenbach, Günter, 78269 Volkertshausen (DE)
(74) Vertreter: Wagner, Kilian

(56) Entgegenhaltungen:
- EP-A1- 1 820 416
- WO-A1-2004/086898
- DE-A1- 2 628 738
- DE-U1- 9 103 862
- US-A- 4 766 919

## Beschreibung

Die Erfindung betrifft einen Standschirm gemäß Patentanspruch 1, insbesondere als Sonnen- und Regenschutz, mit einem an einem, vorzugsweise rohrförmigen, Ständer angeordneten Spanngestell und mit einer Dachhaut, die oberhalb mehrerer Tragarme des Spanngestells angeordnet und von diesen getragen ist, welche über jeweils eine Stützstrebe des Spanngestells mit einer entlang des Ständers verstellbaren Gelenkanordnung verbunden sind, wobei ein von der Dachhaut im aufgespannten Zustand gebildetes Dach mehrere, sich vorzugsweise von radial innen nach radial außen verbreiternde, Dachsegmentabschnitte aufweist und zumindest ein erster der Dachsegmentabschnitte in jede Umfangsrichtung von jeweils einem der im gespannten Zustand nach unten gerichteten Tragarme begrenzt ist, wobei diese beiden Tragarme winklig zueinander sowie unter einem Winkel β, vorzugsweise β > 5°, vorzugsweise β > 10°, zu einer gedachten, senkrecht zur Längserstreckung des Ständers verlaufenden Radialebene angeordnet sind, und wobei mittig zwischen diesen beiden Tragarmen ein weiterer der mehreren Tragarme angeordnet ist welcher im gespannten Zustand in der Radialebene verlaufend angeordnet ist. Unter einer mittigen Anordnung des weiteren der Tragarme ist dabei ein Tragarm zu ver-stehen, der in einer Vertikalebene angeordnet ist, die den Winkel, den die beiden den Dachsegmentabschnitt in beide Umfangsrichtungen begrenzenden Tragarme einschließen hälftig teilt.

Ferner betrifft die Erfindung eine Überdachung, also ein System mit mehreren derartiger Standschirme.

Bekannte Sonnenschirme umfassen in der Regel einen rohrförmigen Ständer, an welchem ein Spanngestell für eine Dachhaut angeordnet ist, wobei die Dachhaut mittels des Spanngestells aufspannbar ist. Das Spanngestell umfasst dabei mehrere gleichmäßig über dem Umfang verteilt angeordnete Tragarme, auf welchen die Dachhaut angeordnet ist, wobei jeder Tragarm gelenkig mit einer Stützstrebe verbunden ist, welche mit ihrem von dem Tragarm abgewandten Ende an einer Gelenkanordnung angelenkt ist, welche axial zwischen der oberen Spannstellung und einer unteren Stellung verstellbar ist. Im gespannten Zustand weisen sämtliche Tragarme ausgehend vom Ständer jeweils unter dem gleichen Winkel nach unten, sodass die Dachhaut einen umlaufenden, in einer einzigen Ebene befindlichen Umfangsrand ausbildet. Die Dachform ist bei in einer Draufsicht rechteckig konturierten Standschirmen pyramidenförmig.

Neben den zuvor beschriebenen herkömmlichen Schirmen sind zahlreiche Schirmsonderformen bekannt. So zeigt die EP 1 820 416 A1 ein Schirmsystem, umfassend mindestens zwei Schirme, wobei die Schirme eine Tulpenform aufweisen.

Die EP 1 654 952 A1 zeigt einen Schirm bei dem zwei axial beabstandete Ringgleiter vorgesehen sind.

Die WO 2004/086898 A1 zeigt eine Schirmform, bei welcher die Dachhaut unterhalb der Tragarme angeordnet ist.

Die WO 02/26073 A1 zeigt ein Schirmpaar, dass zwei runde Standartschirme umfasst, die zu einem gemeinsamen Dach angeordnet sind, wobei der Abstand zwischen den beiden mit einem zusätzlichen Abdeckmittel überdeckt ist.

Die DE 20 2004 003 065 U1 beschreibt einen als Pendelschirm ausgebildetes Carport.

Zunehmend versucht die Gastronomie die wie zuvor beschrieben ausgebildeten Sonnenschirme als Regenschutz einzusetzen, wobei Überdachungssysteme von mehreren nebeneinander angeordneten Standschirmen gebildet werden. Dabei werden zwei aneinander angrenzende Standschirme mit einer im Wesentlichen V-förmigen Regenrinne verbunden, um die im Übergangsbereich zwischen zwei Standschirmen sitzenden Gäste vor Regen zu schützen. Das bekannte Überdachungssystem ist mit einer Vielzahl von Nachteilen verbunden. So ist der optische Eindruck mangelhaft, da die V-förmige Rinne nach innen in den geschützten Raum hineinragt. Darüber hinaus besteht die Gefahr der Bildung von Wassersäcken in den Regenrinnen, da das Gefälle dieser Rinnen bei bekannten kegel- oder pyramidenförmigen Sonnenschirmen in der Regel nicht ausreichend ist. Ferner besteht ein gedrückter optischer Eindruck für die unter den Standschirmen befindlichen Gäste aufgrund der Pyramidenform der nebeneinander angeordneten Einzelschirme.

Aus der DE 91 03 862 U1 ist ein Tragschirm bekannt, der sich bei widrigen Wetterbedingungen auf engem Raum optimal rangieren lässt. Hierzu ist der Schirm zweigeteilt und weist zwei winklig zueinander angeordnete Dachflächen auf.

Aus der WO 2004/086898 A1 ist ein Standschirm bekannt, bei welchem die Dachhaut unterhalb der Tragarme angeordnet sein muss, um in der Unteransicht eine ungestörte Erscheinung aufzuweisen.

Aus der US 4,766,919 ist ein Standschirm und ein daraus zusammengesetztes Überdachungssystem bekannt, wobei mit der bekannten Standschirmkonstruktion keine optimale Wasserableitung gewährleistet ist. Auch können Wassersäcke nicht sicher vermieden werden.

Ausgehend von dem vorgenannten Stand der Technik liegt der Erfindung die Aufgabe zugrunde, einen alternativen Standschirm vorzuschlagen, der optimal als Regen-Schutzschirm geeignet ist.

Bevorzugt sollen sich mehrere derartige Standschirme zu einem durchgängigen Überdachungssystem ergänzen lassen. Dabei sollen bevorzugt Wassersäcke sicher vermieden werden. Ferner sollte auf nach unten in den überdachten Raum hängende Rinnen verzichtet werden können. Auch sollte ein großzügiger optischer Eindruck für die unterhalb des Überdachungssystems sitzenden Personen entstehen. Weiterhin besteht die Aufgabe darin eine entsprechend verbesserte Überdachung (Überdachungssystem), umfassend mehrere derartige Standschirme, anzugeben.

Diese Aufgabe wird bei einem gattungsgemäßen Standschirm dadurch gelöst, dass der mittig zwischen den beiden Tragarmen angeordnete Tragarm als erster Firstarm ausgebildet ist, der im gespannten Zustand in der Radialebene verlaufend angeordnet ist, wodurch der erste Dachsegmentabschnitt zwei einen Winkel aufspannende Dachhautabschnitte (Dachflächen) erhält, die zwischen dem Firstarm und jeweils einer der beiden den ersten Dachsegmentabschnitt begrenzenden Tragarme gespannt sind.

Hinsichtlich der Überdachung wird die Aufgabe durch die Nebeneinander-Anordnung zweier nach dem Konzept der Erfindung ausgebildeter Standschirme gelöst.

Vorteilhafte Weiterbildungen der Erfindung sind in den Unteransprüchen angegeben. In den Rahmen der Erfindung fallen sämtliche Kombinationen aus zumindest zwei von den in der Beschreibung, den Ansprüchen und/oder den Figuren offenbarten Merkmalen. Zur Vermeidung von Wiederholungen sollen vor-richtungsgemäß offenbarte Merkmale als verfahrensgemäß offenbart gelten und beanspruchbar sein. Ebenso sollen verfahrensgemäß offenbarte Merkmale als vorrichtungsgemäß offenbart gelten und beanspruchbar sein.

Der Erfindung liegt der Gedanke zugrunde, den Standschirm derart auszubilden, dass dieser an zumindest einer seiner, vorzugsweise vier, Seiten im gespannten Zustand die Form eines Satteldaches aufweist, wobei die Dachfetten im Gegensatz zum klassischen Satteldach nicht parallel zum Dachfirst verlaufen sondern winklig dazu und jeweils von einem den entsprechenden Dachsegmentabschnitt in Umfangsrichtung begrenzenden Tragarm gebildet sind. Zudem verlaufen die Dachfetten (seitliche Tragarme) nicht parallel zueinander sondern schließen einen Winkel a ein. Auf Dachsparren kann aufgrund der Spannung der Dachhaut verzichtet werden.

Die satteldachförmige Ausformung wird erfindungsgemäß dadurch erreicht, dass der das Satteldach bildende Dachsegmentabschnitt einen Firstarm erhält bzw. dass einer der über den Umfang verteilt angeordneten Tragarme als Firstarm ausgebildet bzw. angeordnet ist, d.h. senkrecht zur Längserstreckung des Ständers verläuft und die beiden seitlich des Firstarms angeordneten Tragarme nach unten weisen, d.h. unter einem Winkel β (vorzugsweise: β = 12° bis 24°) zu der Radialebene angeordnet sind, in welcher der Firstarm aufgenommen ist. Das auf diese Weise gebildete Satteldach bzw. der erhaltene satteldachförmige Dachsegmentabschnitt umfasst zwei winklig zueinander verlaufende Dachflächen (Dachhautabschnitte), die sich mittig am Firstarm treffen bzw. ausgehend vom Firstarm nach unten jeweils in Richtung des zugehörigen seitlichen bzw. den Dachsegmentabschnitt in Umfangsrichtung begrenzenden Tragarms (schräge Dachfette) verlaufen. Unter einem Satteldach im Sinne der Erfindung bzw. unter einem satteldachförmigen Dachsegmentabschnitt wird also ein Dachabschnitt mit einem sich senkrecht zum Ständer erstreckenden Firstarm verstanden, ausgehend von dem zwei einen Winkel Y einschließlich Dachflächen in voneinander abgewandte Richtungen nach unten hin zu jeweils einem (seitlichen) Tragarm verlaufen. Diese Tragarme weisen mit ihren freien Enden nach unten, d.h. nach unten in Richtung Boden. Bevorzugt schließen diese Dachhautabschnitte einen Winkel Y aus einem Wer-tebereich zwischen 120° und 160°, vorzugsweise zwischen 140° und 150° ein. Ganz besonders bevorzugt ist der Standschirm als Rechteck-Schirm ausgebildet, weist also in der Draufsicht eine rechteckförmige Projektionsfläche auf. In diesem Fall sind insgesamt vier um 90° zueinander versetzte Dachsegmentabschnitte vorgesehen, wobei jeder Dachsegmentabschnitt von zwei Tragarmen in die Umfangsrichtungen begrenzt ist, wobei sich zwei in Umfangsrichtung benachbarte Dachsegmentabschnitte jeweils einen solchen Tragarm zur Umfangsbegrenzung teilen. Die Form des Standschirms ist jedoch nicht auf einen Rechteck-Schirm begrenzt, sodass es denkbar ist, dass die benachbart zum als Satteldach ausgebildeten Dachsegmentabschnitte eine gerundete Projektionsfläche, etc. aufweisen, wobei jedoch eine rechteckige Projektionsflächenkontur von Vorteil ist, wenn der Standschirm in einem später noch zu erläuternden Überdachungssystem eingesetzt werden soll. Mit Vorteil beträgt die maximale Projektionsfläche, d.h. die mit den Standschirmen überdachbare Fläche min-destens 2m², bevorzugt mindestens 4m², noch weiter bevorzugt mindestens 6m², weiter bevorzugt mindestens 10m², noch weiter bevorzugt mindestens 15m² oder mehr.

Damit der mindestens eine satteldachförmige Dachsegmentabschnitt erhalten wird, liegt der Dachsegmentabschnitt auf den Firstarm auf. Dabei erstreckt sich der Dachsegmentabschnitt entlang dieses Firstarms, vorzugsweise vom freien Ende des Firstarms bis nach innen, vorzugsweise zumindest näherungsweise bis zu einem Anlenkbereich bzw. Anlenkpunkt des Firstarms. Ganz besonders bevorzugt ist es, wenn die Dachhaut, insbesondere der satteldachförmige Dachsegmentabschnitt nicht nur auf den Firstarm sondern auch auf den nach unten gerichteten seitlichen, den Dachsegmentabschnitt in die Umfangsrichtungen begrenzenden Tragarmen im gespannten Zustand aufliegt, wobei die beiden seitlichen Tragarme den Dachsegmentabschnitt nach unten spannen.

Ganz besonders bevorzugt ist es, wenn das (äußere) freie Ende des Firstarms und die (äußeren) freien Enden der seitlichen Tragarme in einer gemeinsamen, gedachten, sich parallel zum Ständer erstreckenden Vertikalebene angeordnet sind, dass also die freien Ende der seitlichen Tragarme zusammen mit dem freien Ende des zugehörigen Firstarms des satteldachförmigen Dachsegmentabschnittes die Ecken eines in einer Vertikalebene befindlichen, gedachten Dreiecks begrenzen, wobei das freie Ende des Firstarms über jeweils eine äußere Kante jeweils eines Dachhautabschnittes des satteldachförmigen Dachsegmentabschnittes miteinander verbunden sind, dass also zwei Schenkel dieses gedachten Dreiecks von äußeren Kanten der Dachhautabschnitte des satteldachförmigen Dachsegmentabschnittes gebildet sind. Die beiden unteren (freien) Enden der seitlichen Tragarme sind bevorzugt nicht auf direktem Weg (geradlinig) mit einem Dachhautabschnitt miteinander verbunden.

Wie später noch erläutert wird, muss der Standschirm nicht zwingend nur einen einzigen satteldachförmigen Dachsegmentabschnitt aufweisen (was jedoch realisierbar ist) sondern kann mehrere satteldachförmige Dachsegmentabschnitte aufweisen - im Falle der rechteckförmigen Konturierung des Standschirms bis zu vier. Im Fall des Vorsehens von zwei satteldachförmigen Dachsegmentabschnitten können diese entweder in Umfangsrichtung nebeneinander, d.h. um 90° zueinander versetzt angeordnet sein oder in zwei voneinander abgewandte Richtungen weisen, derart, dass die Firstarme der satteldachförmigen Dachsegmentabschnitte miteinander fluchten.

Ein nach dem Konzept der Erfindung ausgebildeter Standschirm mit zumindest einem satteldachförmigen Dachsegmentabschnitt und mit über den Tragarmen angeordneter Dachhaut hat gegenüber bekannten Standschirmen mit in der Regel vier abgewelmten Dachsegmentabschnitten erhebliche Vorteile. So können zwei jeweils mindestens einen satteldachförmigen Dachsegmentabschnitt aufweisende Standschirme zu einem Überdachungssystem zusammengesetzt werden, indem die Standschirme derart nebeneinander angeordnet werden, dass zwei satteldachförmige Dachsegmentabschnitte aneinander angrenzen, derart, dass die beiden aufeinander zu verlaufenden Firstarme miteinander fluchten, sodass ein vergleichsweise großer Satteldachabschnitt (Summe der Einzeldachsegmentabschnitte) resultiert. Die Abdichtung des verbleibenden Spaltes zwischen den Standschirmen kann über eine flach auf den Dächern aufliegende oder unten an den Dächern anliegende Schlitzabdeckung realisiert werden - auf den Einsatz von in den überdachten Raum hineinhängenden Regenrinnen kann verzichtet werden. Darüber hinaus wird die Gefahr der Bildung von Wassersäcken zumindest weitgehend minimiert, da die Schlitzabdeckung mit einem vergleichsweise großen Gefälle realisiert werden kann. Auch kann ein nach dem Konzept der Erfindung ausgebildeter Standschirm mit einem satteldachförmigen Dachsegmentabschnitt gegen eine Hauswand gestellt werden, beispielsweise um eine Art Zeltdach zu bilden. Mehrere, mindestens zwei, zusammenstehende Standschirme, die derart angeordnet sind, dass immer zwei satteldachförmige Dachsegmentabschnitte aneinander grenzen, vermitteln einen großzügigen, durchgängigen optischen Eindruck. Bevorzugt sind die freien Enden einer derartigen Überdachungskonstruktion formschön abgewalmt ausgebildet.

Gemäß einer alternativen, später noch im Detail zu erläuternden Ausführungsvariante des Überdachungssystems, umfassend mindestens zwei Standschirme, sind die Standschirme überlappend angeordnet, derart, dass der Firstarm eines der Standschirme abschnittsweise oberhalb des Firstarms des mindestens einen weiteren Standschirms angeordnet ist, so dass nicht ein radialer Abstandsspalt zwischen den freien Enden der Firstarme gebildet ist, sondern ein Spalt in Hochrichtung zwischen den Firstarmen, d.h. ein Spalt zwischen der Unterseite eines oberen sattelförmigen Dachsegmentabschnittes und der Oberseite eines abschnittsweise darunter befindlichen satteldachförmigen Dachsegmentabschnittes eines weiteren Standschirms.

Bevorzugt ist dieser Hochspalt zwischen den abschnittsweise übereinander angeordneten, d.h. sich in Längsrichtung überlappenden satteldachförmigen Dachsegmentabschnitten, zumindest teilweise abgedichtet mit einem, insbesondere lang gestreckten, vorzugsweise als Elastomerdichtung ausgebildeten, Barriereelement. Durch ein derartiges Barriereelement, welches sich bevorzugt mehr oder weniger randseitig auf beiden Dachhautabschnitten eines Dachsegmentabschnittes befindet und bevorzugt über den Firstarm geführt ist, kann vermieden werden, dass auf den unteren der beiden Dachsegmentabschnitte fallender Regen vom Wind in radialer Richtung nach außen und damit unterhalb die von den Standschirmen gebildete Überdachung gedrückt wird. Das Barriereelement trägt vielmehr dafür Sorge, dass dieses Regenwasser seitlich nach unten abgeführt wird. Besonders bevorzugt verläuft das Barriereelement parallel zu den äußeren Kanten der Dachhautabschnitte des zugehörigensatteldachförmigen Dachsegmentabschnittes und ist noch weiter bevorzugt an diesem festgelegt.

In Weiterbildung der Erfindung ist mit Vorteil vorgesehen, dass, wie Eingangs bereits angedeutet, nicht nur ein einziger satteldachförmiger Dachsegmentabschnitt vorgesehen ist, sondern zwei, die beispielsweise derart angeordnet sein können, dass die Firstarme der beiden Dachsegmentabschnitte einen Winkel von 90° oder alternativ 180° einschließen, die satteldachförmigen Dachsegmentabschnitte also um 90° oder 180° versetzt zueinander angeordnet sind. Während sich ein Standschirm mit einem einzigen satteldachförmigen Dachsegmentabschnitt beispielsweise als Abschlussschirm eines Überdachungssystems eignet kann mit einem Standschirm mit zwei rechtwinklig zueinander verlaufenden Firstarmen ein Kurven- bzw. Winkelstück bereitgestellt werden und mit einer Ausführungsform in zwei voneinander abgewandte Richtungen weisenden satteldachförmigen Dachsegmentabschnitten eine Überdachungsverlängerung. Wichtig dabei ist, dass die Dachhaut auf beiden Firstarmen aufliegt, d.h. sich entlang von diesen erstreckt, bzw. abschnittsweise parallel zu diesem verläuft.

Auch ist eine Ausführungsform realisierbar, bei der der Standschirm insgesamt drei satteldachförmige Dachsegmentabschnitte aufweist, wobei eine Ausführungsform bevorzugt ist, bei der die drei Firstarme T-förmig angeordnet sind, also zwei der Firstarme in eine Längsrichtung fluchten und ein weiterer Firstarm rechtwinklig dazu angeordnet ist. Im Falle der in der Draufsicht rechteckförmigen Konturierung des Standschirms kann der verbleibende vierte Dachsegmentabschnitt wie im Stand der Technik abgewalmt ausgebildet werden, also derart, dass die gesamte Dachhaut ausgehend von radial innen nach radial außen abfallend bzw. unter einem gleichbleibenden Winkel zu einer senkrecht zur Längserstreckung des Ständers verlaufenden Radialebene angeordnet ist.

Weiterhin ist eine Ausführungsform des Standschirms mit vier, vorzugsweise jeweils um 90° zueinander versetzten, satteldachförmigen Dachsegmentabschnitten realisierbar. Ein derartiger Standschirm kann beispielsweise als Knotenpunkt eingesetzt werden. Bei einer solchen Ausführungsform verlaufen jeweils zwei in Umfangsrichtung nebeneinander angeordnete Firstarme, d.h. senkrecht zur Längserstreckung des Ständers verlaufende Firstarme unter einem Winkel von 90° zueinander.

Bei den zuvor beschriebenen Ausführungsformen, bei denen nicht sämtliche Dachsegmentabschnitte satteldachförmig ausgebildet sind, ist es bevorzugt, wenn die verbleibenden, d.h. keinen Firstarm aufweisenden Dachsegmentabschnitte abgewalmt ausgebildet sind, was dadurch realisiert werden kann, dass ein fakultativ zu den beiden den jeweiligen Dachsegmentabschnitt in die Umfangsrichtung begrenzenden Tragarme mindestens ein weiterer in einem Bereich zwischen den beiden äußeren Tragarmen angeordneten Tragarme vorgesehen ist, der im gespannten Zustand des Standschirm unter dem selben Winkel zu der gedachten Radialebene verläuft wie die beiden äußeren, den Dachsegmentabschnitt in die Umfangsrichtungen begrenzenden Tragarme. Es ist auch denkbar den abgewalmten Dachsegmentabschnitt ohne Zwischenarme oder mit mehr als einem als Zwischenarm ausgebildeten Tragarm auszustatten.

Besonders bevorzugt ist eine Ausführungsform, bei der die jeweils den Firstarm zugeordnete Stützstrebe länger bemessen und weiter außen am Firstarm angelenkt ist als die Stützstreben der den satteldachförmigen Dachsegmentabschnitt in die Umfangsrichtungen begrenzenden Tragarme.

Besonders zweckmäßig ist es, wenn der Winkel β, unter welchem die beiden den satteldachförmigen Dachsegmentabschnitt in die Umfangsrichtungen begrenzenden Tragarme zu der Radialebene geneigt sind, in welcher der Firstarm verläuft, aus einem Winkelbereich zwischen etwa 12° und etwa 24°, vorzugsweise aus einem Winkelbereich zwischen etwa 15° und 20° gewählt ist, d.h. dass der Winkel zwischen den seitlichen Tragarmen und dem Ständer 90° - β beträgt.

Als besonders vorteilhaft hat es sich herausgestellt, wenn oberhalb des (ersten) satteldachförmigen Dachsegmentabschnittes ein langgestrecktes Barriereelement angeordnet ist. Zusätzlich oder alternativ zu dem Vorsehen eines Barriereelementes oberhalb des satteldachförmigen Dachsegmentabschnittes ist es möglich, ein langgestrecktes Barriereelement unterhalb des (ersten) satteldachförmigen Dachsegmentes vorzusehen. Grundsätzlich möglich ist es im Falle des Vorsehens mehrerer satteldachförmiger Dachsegmentabschnitte an jedem dieser satteldachförmigen Dachsegmentabschnitte mindestens ein langgestrecktes Barriereelement vorzusehen. Das mindestens eine Barriereelement ist bevorzugt derart ausgebildet und angeordnet, dass dieses, beispielsweise vom Wind in radialer Richtung nach außen gedrücktes Regenwasser seitlich nach unten, d.h. quer zum Firstarm abführt, so dass verhindert wird, dass das Regenwasser über die Außenkante der beiden Dachhautabschnitte des satteldachförmigen Dachsegmentes gedrückt wird.

Dies kann beispielsweise für einen Anwendungszweck vorteilhaft sein, bei dem der Standschirm gegen eine Wand gestellt wird, beispielsweise um einen Eingangsbereich zu überdachen. Durch das Barriereelement wird in diesem Fall verhindert, dass Regenwasser vom Wind in einen Bereich (Spalt) zwischen Wand und satteldachförmigen Dachsegment gedrückt wird. Bevorzugt hat das Barriereelement eine Höhenerstreckung von mehr als 1 cm. Vorzugsweise ist die Höhenerstreckung des Barriereelementes aus einem Wertebereich zwischen 1 cm und 10 cm, vorzugsweise zwischen 2 cm und 5 cm gewählt.

Ein weiterer Anwendungszweck des Barriereelementes kann es sein, einen Hochspalt zwischen zwei abschnittsweise übereinander angeordneten satteldachförmigen Dachsegmentabschnitten benachbarter Standschirme zumindest zum Teil abzudichten. Ganz besonders bevorzugt ist es dabei, wenn das Barriereelement aus einem Elastomermaterial, vorzugsweise aus einem geschäumten Material ausgebildet ist, um die Dichtwirkung zu erhöhen. Bevorzugt liegt dabei das Barriereelement zum Einen auf der Oberseite des unteren satteldachförmigen Dachsegmentes und gleichzeitig an der Unterseite des abschnittsweise darüber befindlichen satteldachförmigen Dachsegmentes an, vorzugsweise derart, dass das Barriereelement (etwas) elastisch deformiert (gepresst) ist.

Ganz besonders bevorzugt ist es, wenn sich das Barriereelement über beide Dachhautabschnitte des mindestens einen satteldachförmigen Dachsegmentabschnittes erstreckt, vorzugsweise derart, dass es den Firstarm über-oder unterquert und vorzugsweise derart, dass es parallel zu den äußeren Kanten der Dachhautabschnitte verläuft. Ganz besonders bevorzugt ist das Barriereelement in einem Randbereich des satteldachförmigen Dachsegmentabschnittes angeordnet, entweder unmittelbar im Bereich der äußeren Kante der Dachhautabschnitte oder in einem maximalen Abstand hierzu von vorzugsweise 40 cm, bevorzugt weniger als 30 cm.

Die Erfindung führt auch auf eine Überdachung (Überdachungssystem), umfassend mindestens zwei nebeneinander angeordnete nach dem Konzept der Erfindung ausgebildete Standschirme. Bevorzugt sind die mindestens zwei Standschirme derart angeordnet, dass diese mit jeweils einem satteldachförmigen Dachsegmentabschnitt aneinander angrenzen, sodass die Firstarme dieser satteldachförmigen Dachsegmentabschnitte miteinander fluchten.

Für die Weiterbildung der Erfindung ist mit Vorteil vorgesehen, dass ein zwischen zwei aneinander angrenzenden Standschirmen gebildeter bzw. bestehend bleibender Abstandspalt mit einer Schlitzabdeckung verschlossen ist, welche bevorzugt außen auf den Dächern der benachbarten Standschirme aufliegt.

Gemäß einer alternativen Ausführungsvariante ist kein seitlicher Abstand zwischen zwei benachbarten Standschirmen des Überdachungssystems ausgebildet, sondern ein Spalt in Hochrichtung, wobei sich hierzu zwei satteldachförmige Dachsegmentabschnitte benachbarter Standschirme überlappen bzw. Abschnittsweise übereinander angeordnet sind, so dass zwischen den satteldachförmigen Dachsegmentabschnitten ein Hochspalt, vorzugsweise mit einer in Vertikalrichtung gemessenen Spaltbreite aus einem Bereich zwischen 0,5 cm und 10 cm, vorzugsweise zwischen 1 cm und 5 cm gebildet ist. In diesem Fall fluchten die Firstarme der satteldachförmigen Dachsegmentabschnitte nicht miteinander, sondern befinden sich bevorzugt in zwei über dem Hochspalt voneinander beabstandeten parallelen Radialebenen. Bei einer derartigen Anordnung der Standschirme muss keine zuvor erläuterte Schlitzabdeckung vorgesehen werden. Bevorzugt ist es anstelle der Schlitzabdeckung ein, insbesondere aus Elastomermaterial ausgebildetes, langgestrecktes Barriereelement in dem Hochspalt vorzusehen, wobei dieses Barriereelement bevorzugt an einem der Standschirme festgelegt, insbesondere festgenäht ist.

Ganz besonders bevorzugt ist die Dickenerstreckung des Barriereelementes so bemessen, dass das Barriereelement den Hochspalt in radialer Richtung verschließt, dass das Barriereelement am oberen Dachsegmentabschnitt aufliegt, so dass ein Wasserdurchtritt seitlich durch den Hochspalt hierdurch vermieden wird und stattdessen das Wasser entlang des Barriereelementes seitlich nach unten abgeleitet wird.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1a bis 1d: unterschiedliche Ansichten eines gespannten Standschirms, bei welchem eines von vier Dachsegmentabschnitten als Satteldach ausbildet ist,
- Fig. 2a bis 2d: unterschiedliche Ansichten eines alternativen Ausführungsbeispiels eines Standschirms mit zwei von vier satteldachförmigen Dachsegmentabschnitten, wobei die satteldachförmigen Dachsegmentabschnitte in Umfangsrichtung aneinander angrenzen,
- Fig. 3a bis 3d: unterschiedliche Ansichten eines weiteren alternativen Ausführungsbeispiels eines Standschirms mit insgesamt drei von vier satteldachförmigen Dachsegmentabschnitten,
- Fig. 4a bis 4c: unterschiedliche Ansichten eines weiteren Ausführungsbeispiels eines Standschirms mit insgesamt zwei satteldachförmigen Dachsegmentabschnitten, die auf voneinander abgewandten Seiten angeordnet sind,
- Fig. 5a bis 5c: unterschiedliche Ansichten eines weiteren Ausführungsbeispiels eines Standschirms mit insgesamt vier satteldachförmigen Dachsegmentabschnitten,
- Fig. 6: ein aus einer Vielzahl von Standschirmen aufgebautes Überdachungssystem (Überdachung),
- Fig. 7: ein Ausführungsbeispiel eines alternativen Standschirms mit einem satteldachförmigen Dachsegmentabschnitt, der mit einem als Elastomerdichtung ausgebildeten Barriereelement versehen ist,
- Fig. 8: den Standschirm gemäß Fig. 7 vor einer Wandfläche, und
- Fig. 9: eine Überdachung, umfassend zwei Standschirme mit jeweils einem satteldachförmigen Dachsegmentabschnitt, wobei diese Dachsegmentabschnitte abschnittsweise übereinander unter Ausbildung eines Hochspaltes angeordnet sind und wobei der Hochspalt über das Barriereelement abgedichtet ist.

In den Figuren sind gleiche Elemente und Elemente mit der gleichen Funktion mit den gleichen Bezugszeichen gekennzeichnet.

In den Fig. 1a bis 1d ist ein erstes Ausführungsbeispiel eines als kombinierter Sonnen-und Regenschirm ausgebildeten Standschirms 1 gezeigt. Dieser umfasst einen, in dem gezeigten Ausführungsbeispiel von einem Rohr gebildeten, langgestreckten Ständer 2, an welchem ein Spanngestell 3 für eine im gespannten Zustand ein Dach 4 bildende Dachhaut 5 aus einem bevorzugt, imprägnierten, textilen Gewebe angeordnet ist und der in einem Standfuß oder in einer Bodenhülse aufgestellt werden kann. Die Dachhaut 5 liegt oben auf einer Vielzahl von Tragarmen 6 auf, die Bestandteil des Spanngestells 3 sind. Die Tragarme 8 verlaufen von außen in Richtung Ständer 2 und sind dort in einem oberen Abschnitt des Ständers 2 angelenkt.

Unterhalb der Tragarme 8 befindet sich eine axial entlang des Ständers 2 verstellbare Gelenkanordnung 7 mit mehreren über den Umfang verteilt angeordneten Gelenken, die aus Übersichtsproblemen nicht mit Bezugszeichen versehen sind.

Jeder Tragarm 8 ist über eine winklig zu diesem verlaufende Stützstrebe 6 mit einem Gelenk der Gelenkanordnung 7 verbunden. Jede Stützstrebe 6 ist zudem an dem zugehörigen Tragarm 8 angelenkt. Die Gelenkanordnung 7 ist in der gezeigten, oberen Position, in welcher der Standschirm 1 bzw. die Dachhaut 5 gespannt ist, fixierbar und zwischen der oberen, gezeigten Position und einer unteren Position, in der der Ständer 2 bzw. das Dach 4 zusammengefaltet ist bzw. sich im Wesentlichen entlang des Ständers 2 erstreckt, verstellbar.

Bei dem Standschirm 1 handelt es sich um einen in der Draufsicht rechteckigen Standschirm 1, d.h. ein Standschirm 1 mit einer im Wesentlichen rechteckigen axialen (überdachbaren) Projektionsfläche.

Das Dach 4 ist im gespannten Zustand aufgeteilt in insgesamt vier Dachsegmentabschnitte 9a bis 9d, wobei in dem gezeigten Ausführungsbeispiel der mit dem Bezugszeichen 9a gekennzeichnete Dachsegmentabschnitt einen ersten (satteldachförmigen) Dachsegmentabschnitt bildet, welches hier, wie später noch erläutert werden wird, wie ein Satteldach ausgeformt bzw. ausgebildet ist. Zu erkennen ist, dass die Dachsegmente 9a bis 9d in ihre Umfangsrichtungen jeweils von zwei Tragarmen 8a, 8b; 8b, 8c; 8c, 8d; 8d, 8a begrenzt sind, wobei sich sämtliche Tragarme unterhalb der Dachhaut 5 befinden und die Dachhaut 5 sich über die Längserstreckung der Tragarme auf diesen abstützt. Insgesamt gibt es vier derartige die Dachsegmentabschnitte 9a - 9d begrenzenden Tragarme 8a - 8d, wobei jeweils zwei in Umfangsrichtung benachbarte Dachsegmente 9a, 9b; 9b, 9c, 9c, 9d, 9d, 9a jeweils einen gemeinsamen seitlichen Begrenzungs-Tragarm 8b, 8c, 8d, 8a aufweisen.

Aus den Figuren ist zu entnehmen, dass die Breite- bzw. Umfangserstreckung jedes Dachsegmentabschnittes 9a bis 9d betrachtet von radial innen nach radial außen, d.h. mit zunehmender Radialerstreckung zum Ständer 2 zunimmt. Die nicht satteldachförmigen Dachsegmentabschnitte 9b - 9d sind dreieckig konturiert.

Der erste, hier satteldachförmige Dachsegmentabschnitt 9a umfasst neben den beiden äußeren (seitlichen), den ersten Dachsegmentabschnitt 9a in beide Umfangsrichtungen begrenzenden Tragarmen 8a, 8b einen ersten Firstarm 10a, der im Gegensatz zu den seitlichen Tragarmen 8a, 8b in einer gedachten Radialebene liegt, auf welcher senkrecht der Ständer 2 steht. Anders ausgedrückt erstreckt sich der Firstarm 10a in dem gezeigten, gespannten Zustand recht-winklig zum vertikalen Ständer 2. Hierdurch wird der erste Dachsegmentabschnitt 9a aufgeteilt in zwei dreieckig konturierte Dachhautabschnitte 11a, 11 b, d.h. in zwei Dachflächen die einen Winkel aufspannen, wobei die Dachhautabschnitte 11a, 11 b aufgespannt sind zwischen dem mittig zwischen den seitlichen Tragarmen 8a, 8b befindlichen Firstarm 10a und jeweils einem der seitlichen Tragarme 8a bzw. 8b. Die Dachhautabschnitte 11a, 11b weisen eine gemeinsame (firstseitige) Seitenkante auf, die parallel zum Firstarm verläuft und jeweils eine Seitenkante, die parallel zum zugehörigen seitlichen Tragarm 8c bzw. 8b verläuft. Die Außenkante jedes Dachhautabschnittes wird gebildet von der jeweiligen Strecke zwischen dem freien Ende des Firstarms 10a und dem freien Ende des Tragarms 8c bzw. 8b. Die Dachhautabschnitte 11a, 11 b schließen einen Winkel Y von in dem gezeigten Ausführungsbeispiel 146° ein. Bevorzugt ist der Winkel Y aus einem Winkelbereich zwischen etwa 120° und 160°, vorzugsweise zwischen 140° und 150° gewählt. Die seitlichen Tragarme 8a, 8b des ersten Dachsegmentabschnittes 9a spannen den vorerwähnten Winkel a von in den gezeigten Ausführungsbeispiel etwa 81° auf. Bei einem in einer Draufsicht quadratisch konturierten Standschirm würde dieser Winkel a bei allen seitlichen Dachsegmenten beispielsweise 88° betragen. Wie eingangs erwähnt, spannen die den Dachsegmentabschnitt 9a begrenzenden Tragarme 8a, 8b jedoch nicht nur untereinander einen Winkel auf, sondern sind unter einem Winkel β angeordnet zu der gedachten Radialebene, in welcher der Firstarm 10 liegt. Der Winkel β beträgt in dem gezeigten Ausführungsbeispiel etwa 17°. Die Tragarme 8a, 8b bilden die Dachfalten des Satteldaches.

Sämtliche bis auf den ersten Dachsegmentabschnitt 9a vorgesehenen Dachsegmentabschnitte 9b bis 9d sind abgewalmt ausgebildet, d.h. im Wesentlichen eben bzw. hier dreieckig konturiert. In dem gezeigten Ausführungsbeispiel weisen die gemessen in Richtung der Umfangserstreckung längeren Dachsegmentabschnitte 9b und 9d insgesamt zwei (Zwischen-) Tragarme 8e, 8f auf und der auf dem von dem ersten Dachsegmentabschnitt 9a angeordnete Dachsegmentabschnitt 9c einen einzigen (Zwischen-) Tragarm 8g, der mittig zwischen den beiden seitlichen Tragarmen 8d, 8a angeordnet ist, d.h. in der selben gedachten Vertikalebene wie der Firstarm 10a. Sämtliche (Zwischen-) Tragarme 8e, 8f, 8g - nicht der Firstarm 10a - sind unter dem gleichen Winkel β zur Radialebene geneigt wie die seitlichen Tragarme 8a, 8b, 8c, 8d. Anhand der Fig. 1 a und 1 b ist zu erkennen, dass der erste Dachsegmentabschnitt 9a seitlich, d.h. radial außen begrenzt wird von den äußeren Kanten der Dachhautabschnitte 11a, 11 b, wobei diese Außenkanten den Winkel Y einschließen. Die beiden Außenkanten der Dachhautabschnitt 11a, 11 b befinden sich in einer gemeinsamen Vertikalebene mit den freien Enden des ersten Firstarms 8 sowie den beiden seitlichen Tragarmen 8a, 8b. Wie sich aus den Fig. 1 a und 1b ergibt, treffen sich die beiden, vorzugsweise einstückigen Dachhautabschnitte 11a, 11 b im Firstbereich (Auflagebereich), d.h. oberhalb des ersten Firstarms, auf welchem sich der erste Dachsegmentabschnitt 9a von oben abstützt. Der erste Dachsegmentabschnitt 9a, liegt zumindest näherungsweise über die gesamte Längserstreckung des ersten Firstarms 8 auf diesem auf und bevorzugt zusätzlich, jeweils auch zumindest näherungsweise über jeweils die Längserstreckung der seitlichen Tragarme 8a, 8b auf diesen.

Im Folgenden wird das Ausführungsbeispiel gemäß den Fig. 2a bis 2d beschrieben. Dieses entspricht im Wesentlichen dem vorangegangenen Ausführungsbeispiel, sodass zur Vermeidung von Wiederholungen im Wesentlichen auf die Unterschiede zu dem Ausführungsbeispiel gemäß den Fig. 1a bis 1d eingegangen wird. Hinsichtlich der Gemeinsamkeiten wird auf die voranstehende Figurenbeschreibung nebst Zeichnungen verwiesen.

Das in den Fig. 2a bis 2d dargestellte Ausführungsbeispiel eines Standschirmes 1 entspricht dem zuvor gezeigten und beschriebenen Ausführungsbeispiel mit dem einzigen Unterschied, dass insgesamt zwei (9a, 9b) der vier Dachsegmentabschnitte 9a, 9b, 9c, 9d als Satteldach ausgebildet sind, d.h. jeweils einen in der gedachten Radialebene liegenden Firstarm 10a, 10b aufweisen, wobei der erste Firstarm 10a des ersten Dachsegmentabschnittes 9a rechtwinklig zu dem zweiten Firstarm 10b des zweiten Dachsegmentabschnittes 9b verläuft. Die beiden Dachsegmentabschnitte 9a, 9b "teilen" sich einen als Umfangsbegrenzung dienenden Tragarm 8b. Es resultiert also ein Standschirm 1, der zwei um 90° versetzt zueinander angeordnete satteldachförmige Dachsegmentabschnitte 9a, 9b aufweist, wohingegen die anderen beiden Dachsegmentabschnitte 9c und 9d abgewalmt sind, d.h. im Wesentlichen dreieckig konturiert sind bzw. flach verlaufen.

Sämtliche, auf die Ecken des Daches 4 zulaufende Tragarme 8a, 8b, 8c, 8d verlaufen unter dem gleichen Winkel β von 17° zur Radialebene. Der Winkel a1, den die beiden den ersten satteldachförmigen Dachsegmentabschnitt 9a in Umfangsrichtung begrenzenden Tragarme 8a, 8b einschließen ist in dem gezeigten Ausführungsbeispiel gleich groß wie der Winkel a2 zwischen den beiden seitlichen Tragarmen 8b, 8c des zweiten satteldachförmigen Dachsegmentabschnittes 9b, da der Standschirm 1 gemäß dem Ausführungsbeispiel gemäß den Fig. 2a bis 2d in einer Draufsicht quadratisch ist. Im Falle der rechteckförmigen Konturierung des Standschirms 1 bzw. des Daches 4 sind die Winkel a1 und a2 bevorzugt unterschiedlich groß.

Im Folgenden wird das Ausführungsbeispiel gemäß den Fig. 3a bis 3d erläutert. Zur Vermeidung von Wiederholungen wird hinsichtlich deren Gemeinsamkeiten zu den vorangehenden Ausführungsbeispielen auf die vorangehende Figurenbeschreibung verwiesen. Im Wesentlichen wird nur auf die Unterschiede zu den vorgenannten Ausführungsbeispielen eingegangen. Im Unterschied zu den vorangehenden Ausführungsbeispielen sind insgesamt drei (9a, 9b, 9c) von insgesamt vier Dachsegmentabschnitten 9a, 9b, 9c, 9d satteldachförmig ausgeformt und der vierte Dachsegmentabschnitt 9d ist eben und zur Radialebene geneigt sowie dreieckig konturiert ausgebildet. Jeder satteldachförmige Dachsegmentabschnitt 9a bis 9c weist einen in der Radialebene befindlichen Firstarm 10a, 10b, 10c auf, wobei die drei Firstarme 10a, 10b, 10c bei dem gezeigten Ausführungsbeispiel jeweils um 90° in Umfangsrichtung zueinander versetzt angeordnet sind. Jeder satteldachförmige Dachsegmentabschnitt 9a, 9b, 9c weist zwei winklig zueinander angeordnete Dachhautabschnitte auf, die zwischen den zugehörigen Firstarm 10a, 10b, 10c und den beiden äußeren Tragarmen 8a, 8b; 8b, 8c; 8c, 8d aufgespannt sind.

Im Folgenden wird das Ausführungsbeispiel gemäß den Fig. 4a bis 4c erläutert. Zur Vermeidung von Wiederholungen wird im Wesentlichen nur auf die Unterschiede zu den vorangehenden Ausführungsbeispielen eingegangen. Hinsichtlich der Gemeinsamkeiten wird auf die vorangehende Figurenbeschreibung verwiesen.

Das Ausführungsbeispiel gemäß den Fig. 4a bis 4c zeigt einen Standschirm 1 bei dem zwei (9a, 9b) von insgesamt vier Dachsegmentabschnitten 9a, 9b, 9c, 9d satteldachförmig ausgeformt sind, wobei die beiden satteldachförmigen Dachsegmentabschnitte 9a, 9c auf voneinander abgewandten Umfangsseiten angeordnet sind. Anders ausgedrückt fluchten die beiden Firstarme 10a, 10b dieser Dachsegmentabschnitte 9a, 9c miteinander, sodass das gesamte Dach 4 insgesamt eine satteldachförmige Ausformung erhält. Dies wird dadurch erreicht, dass die verbleibenden beiden Dachsegmentabschnitte 9b, 9c abgewalmt ausgebildet sind. Der gezeigte Standschirm 1 gemäß den Fig. 4a bis 4c eignet sich insbesondere zur Anordnung zwischen zwei weiteren Standschirmen.

Im Folgenden wird das Ausführungsbeispiel des Standschirms 1 gemäß den Fig. 5a bis 5c näher beschrieben. Dabei wird im Folgenden im Wesentlichen auf die Unterschiede zu den vorangehenden Ausführungsbeispielen eingegangen. Hinsichtlich der Gemeinsamkeiten wird auf die vorangehenden Ausführungsbeispiele mit zugehöriger Figurenbeschreibung verwiesen.

Wie aus den Fig. 5a bis 5c zu erkennen ist sind alle vier Dachsegmentabschnitte 9a bis 9d satteldachförmig ausgebildet. Folglich sind die zugehörigen Firstarme 10a bis 10d rechtwinklig zueinander angeordnet bzw. in Kreuzform angeordnet. Zwischen jeweils zwei in Umfangsrichtung benachbarten Firstarmen 10a, 10b; 10b, 10c; 10c, 10d; 10d, 10a; befindet sich jeweils ein seitlicher, einen Dachsegmentabschnitt 9a bis 9d in Umfangsrichtung begrenzender Tragarm 8b, 8c, 8d, 8a. Der Standschirm 1 gemäß dem Ausführungsbeispiel gemäß den Fig. 5a bis 5c dient bevorzugt als Knotenpunkt bzw. an diesen grenzen bevorzugt insgesamt vier Standschirme an.

In Fig. 6 ist eine Überdachung 12 (Überdachungssystem) gezeigt, umfassend eine Vielzahl von unterschiedlich ausgebildeten Standschirmen 1, wobei jeder Standschirm 1 mindestens einen satteldachförmigen Dachsegmentabschnitt aufweist. Zu erkennen sind als Knotenpunkte Standschirme 13 mit insgesamt vier satteldachförmigen Dachsegmentabschnitten. Daneben gibt es als Verlängerungen rechteckige konturierte Standschirme 14 mit zwei voneinander abgesandten Seiten angeordneten satteldachförmigen Dachsegmentabschnitten. Abgeschlossen werden Reihen von Standschirmen von Standschirmen 15 mit einem einzigen satteldachförmigen Dachsegmentabschnitt. Ecken der Überdachung 12 werden gebildet von Standschirmen 16 mit zwei im 90° Winkel zueinander angeordneten satteldachförmigen Dachsegmentabschnitten. T-Kreuzungen werden gebildet von Standschirmen 17 mit insgesamt drei sattel-dachförmigen Dachsegmentabschnitten. Abstandspalte 18 zwischen zwei aneinander angrenzenden Standschirmen sind überdeckt von einer flachen, außen auf den Dächern 4 anliegenden Schlitzabdeckungen 19, die bei Bedarf im Querschnitt auch T-förmig konturiert sein können mit einem nach unten weisenden Schenkel, der in den Abstandsspalt 18 hineinragt, um ein seitliches Verrutschen zu verhindern. Auch können die Standschirme 1 mit Satteldach, wie sich aus Fig. 6 rechts oben ergibt, unmittelbar an eine Wand, insbesondere eine Hauswand gestellt werden.

Anhand des in Fig. 7 dargestellten Ausführungsbeispiels eines Standschirms 1 wird die Vorteilhaftigkeit eines langgestreckten Barriereelementes 20 erläutert, welches selbstverständlich auch mit den anderen in den voranstehenden Figuren gezeigten und in der vorangehenden Figurenbeschreibung erläuterten Ausführungsbeispielen realisierbar ist. Das Prinzip des in Fig. 7 gezeigten Standschirms 1 von den voranstehenden Ausführungsbeispielen unterscheidet sich dadurch, dass von dem in Fig. 7 gezeigten Standschirm 1 keine rechteckige Projektionsfläche abgedeckt wird, sondern dass die von dem einzigen satteldachförmigen Dachsegmentabschnitt 9a abgewandte Schirmhälfte näherungsweise gerundet ausgeführt ist, indem mehrere, nebeneinander angeordnete dreieckförmige Dachabschnitte unter einem Winkel von größer als 90° zueinander angeordnet sind.

Jedenfalls ist auf dem satteldachförmigen Dachsegmentsabschnitt 9a das vorerwähnte Barriereelement 20 vorgesehen. Dieses ist an den Dachsegmentabschnitt 9a festgelegt, vorzugsweise festgenäht oder zusätzlich oder alternativ geklebt. Das Barriereelement 20 befindet sich oberhalb der Dachhaut 5, d.h. auf der Dachhaut 5. Zusätzlich oder alternativ kann ein Barriereelement auch unterhalb der Dachhaut 5 vorgesehen werden.

Das aus einem, vorzugsweise geschäumten, Elastomermaterial ausgebildete, lang gestreckte Barriereelement 20 erstreckt sich über beide Dachhautabschnitte 11a, 11b und befindet sich in deren äußeren Randbereich. In dem gezeigten Ausführungsbeispiel ist das Barriereelement 20 um wenige Zentimeter nach innen versetzt, d.h. beabstandet zu den äußeren Kanten der Dachhautabschnitte 11a, 11b zu denen das Barriereelement 20 parallel verläuft. Das Barriereelement 20 erstreckt sich in dem gezeigten Ausführungsbeispiel über die Dachhaut 5 und hat bevorzugt eine Höhen-, d.h. Dickenerstreckung von mehr als 1 cm.

Wie sich aus Fig. 7 ergibt, erstreckt sich das parallel zu den äußeren Kanten der Dachhautabschnitte 11 a, 11 b verlaufende, langgestreckte Barriereelement 20 in einem Bereich zwischen dem ersten Firstarm 10a und jeweils einem benachbarten seitlichen Tragarm 8a, 8b.

Das Barriereelement 20 ist derart ausgebildet und angeordnet, dass auf den ersten Dachhautabschnitten 11a, 11b, beispielsweise vom Wind in radialer Richtung nach außen, d.h. in Richtung der äußeren Kanten bzw. Randseiten der Dachhautabschnitte 11a, 11 b gedrücktes Wasser, insbesondere Regenwasser gegen das Barriereelement 20 strömt und entlang von diesem nach unten abgeführt wird. Wie sich weiter aus Fig. 7 ergibt, liegen die freien Enden des ersten Firstarmes 10 sowie der seitlichen Tragarme 8a und 8b in einer gemeinsamen Vertikalebene, die sich parallel zum Ständer 2 erstreckt. Senkrecht zu dieser Vertikalebene und waagerecht verlaufen zwei parallele Seitenkanten 21, 22 der Dachhaut 5.

In Fig. 8 ist der Standschirm 1 gemäß Fig. 7 vor einer Wand 23 dargestellt. Das sich parallel zu den äußeren Kanten der Dachhautabschnitte 11a, 11 b erstreckende Barriereelement 20 verhindert, dass Regen in einen Bereich zwischen den äußeren Kanten der Dachhautabschnitte 11 a, 11 b und der Wand 23 fließen kann - das Wasser wird von dem Barriereelement 20 nach seitlich unten abgelenkt.

In Fig. 9 ist eine Überdachung 12 (Überdachungssystem) umfassend zwei Standschirme 1, 12 gezeigt. Zu erkennen ist, dass jeder Standschirm 1 mindestens einen, hier genau einen satteldachförmigen Dachsegmentabschnitt 9a aufweist, wobei die Standschirme 1, 12 derart angeordnet sind, dass sich die beiden satteldachförmigen Dachsegmentabschnitte 9a, 9a etwas überlappen, d.h. abschnittsweise übereinander angeordnet sind. In dem gezeigten Ausführungsbeispiel befindet sich der satteldachförmige Dachsegmentabschnitt 9a, des in der Zeichnungsebene linken Schirms 1 oberhalb des zugeordneten satteldachförmigen Dachsegmentabschnittes des weiteren Standschirmes 12. In der Folge befindet sich der erste Firstarm 10a des linken Standschirms 1 in einer Radialebene die oberhalb und parallel zu einer Radialebene angeordnet ist, in welcher sich der erste Firstarm des darunter befindlichen Dachsegmentabschnittes des benachbarten Schirms 12 befindet. In dem Überlappungsbereich ist zwischen den Dachsegmentabschnitten 9a, 9a, ein Hochspalt 24 gebildet, der abgedichtet ist mittels eines langgestreckten Barriereelementes 20, welches ein Strömen von Regenwasser über die äußeren Kanten der Dachhautabschnitte 11a, 11b des unteren Standschirmes 12 verhindert. Das Barriereelement 20 ist in dem gezeigten Ausführungsbeispiel aus einem Elastomermaterial ausgebildet und so bemessen, dass es an den Dachhäuten 5 beider Standschirme 1, 12 anliegt. Es ist auch eine Ausführungsvariante denkbar, bei der das Barriereelement mit, vorzugsweise geringem, Abstand zu dem oberen Dachsegmentabschnitt angeordnet ist.

## Patentansprüche

1. Standschirm mit einem an einem Ständer (2) angeordneten Spanngestell (3), und mit einer Dachhaut (5), die oberhalb mehrerer Tragarme (8) des Spanngestells (3) angeordnet und von diesen getragen ist, welche über jeweils eine Stützstrebe des Spanngestells (3) mit einer entlang des Ständers (2) verstellbaren Gelenkanordnung (7) verbunden sind, wobei ein von der Dachhaut (5) im aufgespannten Zustand gebildetes Dach (4) mehrere Dachsegmentabschnitte (9a - 9d) aufweist und zumindest ein erster (9a) der Dachsegmentabschnitte (9a-9d) in jede Umfangsrichtung von jeweils einem (8a, 8b) der Tragarme (8) begrenzt ist, wobei diese beiden Tragarme (8a, 8b) winklig zueinander sowie unter einem Winkel β zu einer gedachten, senkrecht zur Längserstreckung des Ständers (2) verlaufenden Radialebene angeordnet sind, und wobei mittig zwischen diesen beiden Tragarmen (8a) ein weiterer der mehreren Tragarme (8) angeordnet ist,
**dadurch gekennzeichnet,**
**dass** der mittig zwischen den beiden Tragarmen (8a, 8b) angeordnete Tragarm als erster Firstarm (10a) ausgebildet ist, der im gespannten Zustand in der Radialebene verlaufend angeordnet ist, wodurch der erste, auf dem ersten Firstarm (10a) aufliegende und sich entlang des ersten Firstarms (10a) erstreckende Dachsegmentabschnitt (9a) zwei einen Winkel γ aufspannende Dachhautabschnitte (11a, 11b) erhält, die zwischen dem Firstarm (10a) und jeweils einem der beiden den ersten Dachsegmentabschnitt begrenzenden Tragarme (8a, 8b) gespannt sind, die mit ihrem jeweiligen freien Ende nach unten weisen.

2. Standschirm nach Anspruch 1,
**dadurch gekennzeichnet,**
**dass** ein zweiter (9b) der Dachsegmentabschnitte (9a - 9d) in jede Umfangsrichtung von jeweils einem (8b, 8c) der Tragarme (8) begrenzt ist, wobei diese beiden Tragarme (8b, 8c) winklig zueinander sowie winklig zu der gedachten senkrecht zur Längserstreckung des Ständers (2) verlaufenden Radialebene angeordnet sind, und wobei mittig zwischen diesen beiden Tragarmen (8b, 8c) ein weiterer der mehreren Tragarme (8) angeordnet und als zweiter Firstarm (10b) ausgebildet ist, der im gespannten Zustand in der Radialebene verlaufend angeordnet ist, wodurch der auf dem zweiten Firstarm (10b) aufliegende und sich entlang des zweiten Firstarms (10b) erstreckende zweite Dachsegmentabschnitt zwei einen Winkel γ aufspannende Dachhautabschnitte erhält, die zwischen dem Firstarm (10b) und jeweils einem der beiden, den zweiten Dachsegmentabschnitt (9b) begrenzenden Tragarme (8b, 8c) gespannt sind, die mit ihrem jeweiligen freien Ende nach unten weisen.

3. Standschirm nach Anspruch 2,
**dadurch gekennzeichnet,**
**dass** der erste und der zweite Dachsegmentabschnitt (9a, 9b bzw. 9a, 9c) auf zwei um 90° versetzt zueinander angeordneten Schirmseiten oder auf zwei um 180° zueinander versetzt angeordneten Schirmseiten angeordnet sind.

4. Standschirm nach einem der vorhergehenden Ansprüche,
**dadurch gekennzeichnet,**
**dass** ein dritter (9c) der Dachsegmentabschnitte in jede Umfangsrichtung von jeweils einem (8c, 8d) der Tragarme (8) begrenzt ist, wobei diese beiden Tragarme (8c, 8d) winklig zueinander sowie winklig zu der gedachten senkrecht zur Längserstreckung des Ständers (2) verlaufenden Radialebene angeordnet sind, und wobei mittig zwischen diesen beiden Tragarmen (8c, 8d) ein weiterer der mehreren Tragarme (8) angeordnet und als dritter Firstarm (10c) ausgebildet ist, der im gespannten Zustand in der Radialebene verlaufend angeordnet ist, wodurch der auf dem dritten Firstarm (10c) aufliegende und sich entlang des dritten Firstarms (10c) erstreckende dritte Dachsegmentabschnitt (9c) zwei einen Winkel γ aufspannende Dachhautabschnitte erhält, die zwischen dem Firstarm (10c) und jeweils einem den beiden den dritten Dachsegmentabschnitt (9c) begrenzenden, Tragarme (8c, 8d) gespannt sind, die mit ihrem jeweiligen freien Ende nach unten weisen.

5. Standschirm nach einem der vorhergehenden Ansprüche,
**dadurch gekennzeichnet,**
**dass** insgesamt vier Dachsegmentabschnitte (9a - 9d) vorgesehen sind, die jeweils um 90° zueinander versetzt angeordnet sind.

6. Standschirm nach Anspruch 5,
**dadurch gekennzeichnet,**
**dass** sämtliche keinen in der Radialebene verlaufenden Firstarm aufweisende Dachsegmentabschnitte in jede Umfangsrichtung von jeweils einem der Tragarme (8) begrenzt sind, wobei jeweils diese beiden Tragarme winklig zueinander sowie winklig zu der gedachten senkrecht zur Längserstreckung des Ständers (2) verlaufenden Radialebene angeordnet sind, und dass die Dachhaut (5) zwischen diesen beiden Tragarmen (8a) in einer einzigen Ebene angeordnet ist.

7. Standschirm nach einem der vorhergehenden Ansprüche,
**dadurch gekennzeichnet,**
**dass** ein vierter (9d) der Dachsegmentabschnitte (9a - 9d) in jede Umfangsrichtung von jeweils einem (8d, 8a) der Tragarme (8) begrenzt ist, wobei diese beiden Tragarme (8d, 8c) winklig zueinander sowie winklig zu der gedachten senkrecht zur Längserstreckung des Ständers (2) verlaufenden Radialebene angeordnet sind, und wobei mittig zwischen diesen beiden Tragarmen (8d, 8a) ein weiterer der mehreren Tragarme (8) angeordnet und als Firstarm (10d) ausgebildet ist, der im gespannten Zustand in der Radialebene verlaufend angeordnet ist, wodurch der auf dem vierten Firstarm (10d) aufliegende und sich entlang des vierten Firstarms (10d) erstreckende vierte Dachsegmentabschnitt (9d) zwei einen Winkel γ aufspannende Dachhautabschnitte erhält, die zwischen dem vierten Firstarm (10d) und jeweils einem den beiden den vierten Dachsegmentabschnitt (9d) begrenzenden Tragarme (8d, 8a) gespannt sind, die mit ihrem jeweiligen freien Ende nach unten weisen.

8. Standschirm nach einem der vorhergehenden Ansprüche,
**dadurch gekennzeichnet,**
**dass** die dem mindestens einen Firstarm (10a - 10d) zugeordnete Stützstrebe länger ist als die Stützstreben (6) der Tragarme (8a, 8b; 8b, 8c; 8c, 8d; 8d, 8a) die den zum Firstarm (10a - 10d) zugehörigen Dachsegmentabschnitt (9a - 9d) begrenzend angeordnet sind.

9. Standschirm nach einem der vorhergehenden Ansprüche,
**dadurch gekennzeichnet,**
**dass** zwei um 90° zueinander versetzt angeordnete Dachsegmentabschnitte (9a, 9b; 9b, 9c; 9c, 9d; 9d, 9a) von einem gemeinsamen Tragarm (8b; 8c; 8d; 8a) in einander entgegengesetzte Umfangsrichtungen begrenzt sind.

10. Standschirm nach einem der vorhergehenden Ansprüche,
**dadurch gekennzeichnet,**
**dass** der Winkel β aus einem Wertebereich zwischen etwa 12° und etwa 24°, vorzugsweise zwischen etwa 15° und etwa 20° gewählt ist und/oder dass der Winkel γ aus einem Winkelbereich zwischen etwa 120° und 160° gewählt ist.

11. Standschirm nach einem der vorhergehenden Ansprüche ,
**dadurch gekennzeichnet,**
**dass** oberhalb und/oder unterhalb des ersten Dachsegmentes ein, vorzugsweise langgestrecktes, bevorzugt als Elastomerdichtung ausgebildetes, Barriereelement festgelegt, ist, welches ausgebildet und angeordnet ist, um in radialer Richtung in Richtung der Außenkanten der ersten Dachhautabschnitte strömendes Wasser nach unten abzuleiten.

12. Überdachung, umfassend mindestens zwei nebeneinander angeordnete Standschirme (1) nach einem der vorhergehenden Ansprüche.

13. Überdachung nach Anspruch 12,
**dadurch gekennzeichnet,**
**dass** die mindestens zwei Standschirme (1) derart angeordnet sind, dass ein Firstarm (10c - 10d) eines der Standschirme (1) mit einem Firstarm (10a - 10d) des weiteren Standschirms (1) fluchtend angeordnet ist.

14. Überdachung nach einem der Ansprüche 12 oder 13,
**dadurch gekennzeichnet,**
**dass** ein zwischen den Dächern (4) zweier nebeneinander angeordneter Standschirme (1) bestehender Abstandsspalt (18) mittels einer außen flach an den Dächern (4) aufliegenden oder unten an den Dächern anliegenden Schlitzabdeckung (19) verschlossen ist.

15. Überdachung nach dem Anspruch 12,
**dadurch gekennzeichnet,**
**dass** die mindestens zwei Standschirme (1) derart angeordnet sind, dass ein Firstarm (10a - 10d) mit zugehörigem satteldachförmigen Dachsegmentabschnitt eines dieser Standschirme (1, 12) abschnittsweise oberhalb eines Firstarms (10a - 10d) mit zugehörigem satteldachförmigen Dachsegmentabschnitt des mindestens einen weiteren Standschirms (12, 1) angeordnet ist.

## Claims

1. Stand umbrella comprising a clamping frame (3) arranged on a stand (2), and comprising a roof membrane (5) which is arranged above a plurality of bearing arms (8) of the clamping frame (3) and is supported thereby, which bearing arms are each connected via a support strut of the clamping frame (3) to an articulated arrangement (7) which is displaceable along the stand (2), a roof (4) formed by the roof membrane (5) when taut and comprising a plurality of roof segment portions (9a - 9d), and at least a first (9a) roof segment portion of the roof segment portions (9a - 9d) being respectively defined in each circumferential direction by one (8a, 8b) of the bearing arms (8), said two bearing arms (8a, 8b) being arranged at an angle to one another and at an angle β to an imaginary radial plane which extends perpendicular to the longitudinal extension of the stand (2), and a further bearing arm of the plurality of bearing arms (8) being arranged centrally between said two bearing arms (8a),
**characterised in that**
the bearing arm which is arranged centrally between the two bearing arms (8a, 8b) is formed as a first ridge arm (10a) which, when tensioned, is arranged so as to extend in the radial plane, whereby the first roof segment portion (9a) which is supported on the first ridge arm (10a) and extends along the first ridge arm (10a) accommodates two roof membrane portions (11a, 11b) which span an angle γ and are tensioning between the ridge arm (10a) and one of the two bearing arms (8a, 8b) respectively defining the first roof segment portion, the respective free ends of said bearing arms pointing downwards.

2. Stand umbrella according to claim 1, **characterised in that** a second (9b) roof segment portion of the roof segment portions (9a - 9d) is respectively defined in each circumferential direction by one (8b, 8c) of the bearing arms (8), these two bearing arms (8b, 8c) being arranged at an angle to one another and at an angle to the imaginary radial plane which extends perpendicular to the longitudinal extension of the stand (2), and a further bearing arm of the plurality of bearing arms (8) being arranged centrally between these two bearing arms (8b, 8c) and being formed as a second ridge arm (10b) which, when tensioned, is arranged so as to extend in the radial plane, whereby the second roof segment portion which is supported on the second ridge arm (10b) and extends along the second ridge arm (10b) accommodates two roof membrane portions which span an angle γ and are tensioning between the ridge arm (10b) and one of the two bearing arms (8b, 8c) respectively defining the second roof segment portion (9b), the respective free ends of said bearing arms pointing downwards.

3. Stand umbrella according to claim 2, **characterised in that** the first and the second roof segment portions (9a, 9b or 9a, 9c) are arranged on two sides of the umbrella which are arranged so as to be mutually offset by 90° or on two sides of the umbrella which are arranged so as to be mutually offset by 180°.

4. Stand umbrella according to any of the preceding claims, **characterised in that** a third roof segment portion (9c) of the roof segment portions is respectively defined in each circumferential direction by one (8c, 8d) of the bearing arms (8), these two bearing arms (8c, 8d) being arranged at an angle to one another and at an angle to the imaginary radial plane which extends perpendicular to the longitudinal extension of the stand (2), and a further bearing arm of the plurality of bearing arms (8) being arranged centrally between said two bearing arms (8c, 8d) and being formed as a third ridge arm (10c) which, when tensioned, is arranged so as to extend in the radial plane, whereby the third roof segment portion (9c) which is supported on the third ridge arm (10c) and extends along the third ridge arm (10c) accommodates two roof membrane portions which span an angle γ and are tensioning between the ridge arm (10c) and one of the two bearing arms (8c, 8d) respectively defining the third roof segment portion (9c), the respective free ends of said bearing arms pointing downwards.

5. Stand umbrella according to any of the preceding claims, **characterised in that** four roof segment portions (9a - 9d) are provided in total which are each arranged so as to be mutually offset by 90°.

6. Stand umbrella according to claim 5, **characterised in that** all of the roof segment portions not comprising a ridge arm extending in the radial plane are respectively defined in each circumferential direction by one of the bearing arms (8), said two bearing arms being arranged at an angle to one another and at an angle to the imaginary radial plane which extends perpendicular to the longitudinal extension of the stand (2), and **in that** the roof membrane (5) is arranged between said two bearing arms (8a) in a single plane.

7. Stand umbrella according to any of the preceding claims, **characterised in that** a fourth roof segment portion (9d) of the roof segment portions (9a - 9d) is respectively defined in each circumferential direction by one (8d, 8a) of the bearing arms (8), said two bearing arms (8d, 8c) being arranged at an angle to one another and at an angle to the imaginary radial plane which extends perpendicular to the longitudinal extension of the stand (2), and a further bearing arm of the plurality of bearing arms (8) being arranged centrally between said two bearing arms (8d, 8a) and being formed as a ridge arm (10d) which, when tensioned, is arranged so as to extend in the radial plane, whereby the fourth roof segment portion (9d) which is supported on the fourth ridge arm (10d) and extends along the fourth ridge arm (10d) consists of two roof membrane portions which span an angle γ and are tensioning between the fourth ridge arm (10d) and one of the two bearing arms (8d, 8a) respectively defining the fourth roof segment portion (9d), the respective free ends of said bearing arms pointing downwards.

8. Stand umbrella according to any of the preceding claims, **characterised in that** the support strut assigned to the at least one ridge arm (10a - 10d) is longer than the support struts (6) of the bearing arms (8a, 8b; 8b, 8c; 8c, 8d; 8d, 8a) which are arranged so as to delimit the roof segment portion (9a - 9d) associated with the ridge arm (10a -10d).

9. Stand umbrella according to any of the preceding claims, **characterised in that** two roof segment portions (9a, 9b; 9b, 9c; 9c, 9d; 9d, 9a) arranged so as to be mutually offset by 90° are defined by a common bearing arm (8b; 8c; 8d; 8a) in opposite circumferential directions.

10. Stand umbrella according to any of the preceding claims, **characterised in that** the angle β is selected from a range of values of between approximately 12° and approximately 24°, preferably of between approximately 15° and approximately 20° and/or **in that** the angle γ is selected from a range of angles of between approximately 120° and 160°.

11. Stand umbrella according to any of the preceding claims, **characterised in that** above and/or below the first roof segment, a barrier element is fixed which is preferably elongated and preferably formed as an elastomer seal, and which is formed and arranged so as to guide flowing water downwards in the radial direction towards the external edges of the first roof membrane portions.

12. Canopy, comprising at least two stand umbrellas (1) arranged side by side according to any of the preceding claims.

13. Canopy according to claim 12, **characterised in that** the at least two stand umbrellas (1) are arranged in such a way that a ridge arm (10c - 10d) of one of the stand umbrellas (1) is arranged flush with a ridge arm (10a -10d) of the further stand umbrella (1).

14. Canopy according to either claim 12 or claim 13, **characterised in that** a spacer gap (18) which is between the roofs (4) of two stand umbrellas (1) arranged side by side is closed by means of a slot cover (19) which either rests flat on the roofs (4) externally or abuts the roofs from underneath.

15. Canopy according to claim 12, **characterised in that** the at least two stand umbrellas (1) are arranged in such a way that a ridge arm (10a - 10d) having an associated gable-roof shaped roof segment portion of one of said stand umbrellas (1, 12) is arranged in portions above a ridge arm (10a - 10d) having an associated gable-roof-shaped roof segment portion of at least one further stand umbrella (12, 1).

## Revendications

1. Parasol comprenant une armature de tension (3) disposée sur un mât (2) et comprenant une toile de couverture (5) qui est disposée par-dessus plusieurs bras de support (8) de l'armature de tension (3) et qui est portée par ceux-ci, lesquels sont reliés par le biais d'un montant de support respectif de l'armature de tension (3) à un agencement d'articulation (7) pouvant être déplacé le long du mât (2), une couverture (4) formée par la toile de couverture (5) dans l'état tendu présentant plusieurs portions de segments de couverture (9a - 9d) et au moins une première (9a) des portions de segments de couverture (9a - 9d) étant limitée dans chaque direction périphérique par l'un respectif (8a, 8b) des bras de support (8), ces deux bras de support (8a, 8b) étant disposés suivant un certain angle l'un par rapport à l'autre et suivant un angle β par rapport à un plan radial imaginaire s'étendant perpendiculairement à l'étendue longitudinale du mât (2), et un bras de support supplémentaire de la pluralité de bras de support (8) étant disposé centralement entre ces deux bras de support (8a, 8b), **caractérisé en ce que** le bras de support disposé centralement entre les deux bras de support (8a, 8b) est réalisé sous forme de premier bras de faîte (10a), qui, dans l'état tendu, est disposé de manière à s'étendre dans le plan radial, de sorte que la première portion de segment de couverture (9a) reposant sur le premier bras de faîte (10a) et s'étendant le long du premier bras de faîte (10a) contienne deux portions de toile de couverture (11a, 11b) couvrant un angle γ, lesquelles sont tendues entre le bras de faîte (10a) et à chaque fois l'un des deux bras de support (8a, 8b) limitant la première portion de segment de couverture qui sont tournés vers le bas avec leur extrémité libre respective.

2. Parasol selon la revendication 1, **caractérisé en ce qu'**une deuxième (9b) des portions de segments de couverture (9a - 9d) est limitée dans chaque direction périphérique par l'un respectif (8b, 8c) des bras de support (8), ces deux bras de support (8b, 8c) étant disposés suivant un certain angle l'un par rapport à l'autre et suivant un certain angle par rapport au plan radial imaginaire s'étendant perpendiculairement à l'étendue longitudinale du mât (2), et un bras de support supplémentaire de la pluralité de bras de support (8) étant disposé centralement entre ces deux bras de support (8b, 8c) et étant réalisé sous forme de deuxième bras de faîte (10b), qui, dans l'état tendu, est disposé de manière à s'étendre dans le plan radial, de sorte que la deuxième portion de segment de couverture reposant sur le deuxième bras de faîte (10b) et s'étendant le long du deuxième bras de faîte (10b) contienne deux portions de toile de couverture couvrant un angle γ, lesquelles sont tendues entre le bras de faîte (10b) et à chaque fois l'un des deux bras de support (8b, 8c) limitant la deuxième portion de segment de couverture (9b) qui sont tournés vers le bas avec leur extrémité libre respective.

3. Parasol selon la revendication 2, **caractérisé en ce que** la première et la deuxième portion de segment de couverture (9a, 9b, respectivement 9a, 9c) sont disposées sur deux côtés du parasol disposés de manière décalée de 90° l'un par rapport à l'autre ou sur deux côtés du parasol disposés de manière décalée de 180° l'un par rapport à l'autre.

4. Parasol selon l'une quelconque des revendications précédentes, **caractérisé en ce qu'**une troisième (9c) des portions de segments de couverture est limitée dans chaque direction périphérique par l'un respectif (8c, 8d) des bras de support (8), ces deux bras de support (8c, 8d) étant disposés suivant un certain angle l'un par rapport à l'autre et suivant un certain angle par rapport au plan radial imaginaire s'étendant perpendiculairement à l'étendue longitudinale du mât (2), et un bras de support supplémentaire de la pluralité de bras de support (8) étant disposé centralement entre ces deux bras de support (8c, 8d) et étant réalisé sous forme de troisième bras de faîte (10c), qui, dans l'état tendu, est disposé de manière à s'étendre dans le plan radial, de sorte que la troisième portion de segment de couverture (9c) reposant sur le troisième bras de faîte (10c) et s'étendant le long du troisième bras de faîte (10c) contienne deux portions de toile de couverture couvrant un angle γ, lesquelles sont tendues entre le bras de faîte (10c) et à chaque fois l'un des deux bras de support (8c, 8d) limitant la troisième portion de segment de couverture (9c) qui sont tournés vers le bas avec leur extrémité libre respective.

5. Parasol selon l'une quelconque des revendications précédentes, **caractérisé en ce que** dans l'ensemble quatre portions de segments de couverture (9a - 9d) sont prévues, lesquelles sont disposées à chaque fois de manière décalée de 90° les unes par rapport aux autres.

6. Parasol selon la revendication 5, **caractérisé en ce que** toutes les portions de segments de couverture ne présentant aucun bras de faîte s'étendant dans le plan radial sont limitées dans chaque direction périphérique par l'un respectif des bras de support (8), ces deux bras de support étant disposés à chaque fois suivant un certain angle l'un par rapport à l'autre et suivant un certain angle par rapport au plan radial imaginaire s'étendant perpendiculairement à l'étendue longitudinale du mât (2), et **en ce que** la toile de couverture (5) est disposée entre ces deux bras de support (8a) dans un plan unique.

7. Parasol selon l'une quelconque des revendications précédentes, **caractérisé en ce qu'**une quatrième (9d) des portions de segments de couverture (9a - 9d) est limitée dans chaque direction périphérique par l'un respectif (8d, 8a) des bras de support (8), ces deux bras de support (8d, 8a) étant disposés suivant un certain angle l'un par rapport à l'autre et suivant un certain angle par rapport au plan radial imaginaire s'étendant perpendiculairement à l'étendue longitudinale du mât (2), et un bras de support supplémentaire de la pluralité de bras de support (8) étant disposé centralement entre ces deux bras de support (8d, 8a) et étant réalisé sous forme de quatrième bras de faîte (10d), qui, dans l'état tendu, est disposé de manière à s'étendre dans le plan radial, de sorte que la quatrième portion de segment de couverture (9d) reposant sur le quatrième bras de faîte (10d) et s'étendant le long du quatrième bras de faîte (10d) contienne deux portions de toile de couverture couvrant un angle γ, lesquelles sont tendues entre le quatrième bras de faîte (10d) et à chaque fois l'un des deux bras de support (8d, 8a) limitant la quatrième portion de segment de couverture (9d) qui sont tournés vers le bas avec leur extrémité libre respective.

8. Parasol selon l'une quelconque des revendications précédentes, **caractérisé en ce que** le montant de support associé à l'au moins un bras de faîte (10a - 10d) est plus long que les montants de support (6) des bras de support (8a, 8b ; 8b, 8c ; 8c, 8d ; 8d, 8a) qui sont disposés de manière à limiter la portion de segment de couverture (9a - 9d) associée au bras de faîte (10a - 10d).

9. Parasol selon l'une quelconque des revendications précédentes, **caractérisé en ce que** deux portions de segments de couverture (9a, 9b ; 9b, 9c ; 9c, 9d ; 9d, 9a) disposées de manière décalée de 90° l'une par rapport à l'autre sont limitées par un bras de support commun (8b ; 8c ; 8d ; 8a) dans des directions périphériques opposées les unes aux autres.

10. Parasol selon l'une quelconque des revendications précédentes, **caractérisé en ce que** l'angle β est choisi dans une plage de valeurs comprise entre approximativement 12° et approximativement 24°, de préférence entre approximativement 15° et approximativement 20°, et/ou **en ce que** l'angle γ est choisi dans une plage de valeurs comprise entre approximativement 120° et 160°.

11. Parasol selon l'une quelconque des revendications précédentes, **caractérisé en ce qu'**au-dessus et/ou en dessous du premier segment de couverture est fixé un élément barrière de préférence allongé, réalisé de préférence sous forme de joint élastomère, qui est réalisé et disposé de manière à évacuer vers le bas l'eau s'écoulant dans la direction radiale en direction des arêtes extérieures des premières portions de toile de couverture.

12. Couverture comprenant au moins deux parasols (1) selon l'une quelconque des revendications précédentes disposés l'un à côté de l'autre.

13. Couverture selon la revendication 12, **caractérisée en ce que** les au moins deux parasols (1) sont disposés de telle sorte qu'un bras de faîte (10c - 10d) de l'un des parasols (1) soit disposé en affleurement avec un bras de faîte (10a - 10d) de l'autre parasol (1).

14. Couverture selon l'une quelconque des revendications 12 ou 13, **caractérisée en ce qu'**un espacement (18) existant entre les couvertures (4) de deux parasols (1) disposés l'un à côté de l'autre est fermé au moyen d'un recouvrement de fente (19) reposant à plat à l'extérieur sur les couvertures (4) ou s'appliquant par le dessous contre les couvertures.

15. Couverture selon la revendication 12, **caractérisée en ce que** les au moins deux parasols (1) sont disposés de telle sorte qu'un bras de faîte (10a - 10d) avec une portion de segment de couverture associée en forme de toit à deux versants de l'un de ces parasols (1, 12) soit disposé en partie au-dessus d'un bras de faîte (10a - 10d) avec une portion de segment de couverture associée en forme de toit à deux versants de l'au moins un autre parasol (12, 1).
